# EUROPÄISCHE PATENTSCHRIFT

(11) **EP 0 674 866 B1**
(45) Veröffentlichungstag und Bekanntmachung des Hinweises auf die Patenterteilung: **26.05.1999**
(21) Anmeldenummer: 95104342.1
(22) Anmeldetag: 24.03.1995
(51) Int. Cl.: A47F 7/024, A47F 7/02

(54) **Ring-Display**
Ring display
Présentoir pour bagues

(30) Priorität: 30.03.1994 DE 4411056
(43) Veröffentlichungstag der Anmeldung: 04.10.1995
(73) Patentinhaber: Oshiko-Schmuck GmbH, 75179 Pforzheim (DE)
(72) Erfinder: Albrecht, Albert, D-78564 Wehingen (DE)
(74) Vertreter: Patentanwälte Westphal, Mussgnug & Partner

(56) Entgegenhaltungen:
- FR-A- 2 595 227
- FR-A- 2 609 242
- FR-A- 2 627 970

## Beschreibung

Die Erfindung betrifft ein Präsentationshilfsmittel für Ringe oder dergleichen (Ring-Display) gemäß dem Oberbegriff des Anspruchs 1.

Derartige Präsentationshilfsmittel werden benötigt, um Ringe oder dergleichen möglichst dekorativ und zugleich effektvoll auszustellen. Dies kann sowohl auf Messen, aber insbesondere in Fachgeschäften, bzw. bei Juwelieren, und in Waren- und Kaufhäusern erfolgen.

Zu diesem Zweck wird eine Vielzahl von Ringen auf einer Präsentationsplatte befestigt, die meist mit einem dekorativen Überzug, wie z.B. einem samtartigen Vlies bezogen oder mit einem entsprechenden Material beflockt ist. Meist besitzt deshalb die Präsentationsplatte eine oder mehrere Vertiefungen nach Art einer durchgehenden Nut, in die eine größere Zahl von Ringen einsetzbar ist. Durch die Dimensionierung der Nut und/oder durch Wahl eines elastisch nachgebenden Materials werden die Ringe in im wesentlichen aufrechter Position fixiert gehalten, so daß sie von allen Seiten gut betrachtet werden können. Auch lassen sich die Ringe problemlos von der Präsentationsplatte lösen, um sie näher betrachten und insbesondere anprobieren zu können.

Nachteilig bei derartigen Ring-Displays ist, daß sie keinerlei Diebstahlsicherung beinhalten. Deshalb werden in der Regel die mit Ringen bestückten Präsentationsplatten unter Verschluß gehalten und/oder durch eine Glasplatte, die Bestandteil eines Verkaufstisches oder einer Vitrine ist, gesichert. Zum Zwecke des näheren Betrachtens oder Anprobierens eines oder mehrerer der ausgestellten Ringe ist es erforderlich, daß das Verkaufspersonal gezielt einzelne Ringe oder Präsentationsplatten hervorholt und für die gesamte Dauer des Verkaufsgespräches beaufsichtigt. Dies ist in vielen Anwendungsfällen wenig praktikabel, da insbesondere bei Kaufhäusern zu bestimmten Zeiten ein großer Kundenandrang herrscht, so daß an sich ein hoher Personalaufwand erforderlich ist, um ausreichende Sicherheit zu gewährleisten. Auch werden in vielen Fällen Interessenten abgehalten, da ein Anprobieren ohne Einschaltung von Verkaufspersonal nicht möglich ist.

Aus der FR-A-2 595 227 ist ein Präsentationshilfsmittel für Ringe oder dergleichen mit einer Präsentationsplatte bekannt geworden, in die eine Vielzahl von Ringen in langgestreckten, rechteckigen Vertiefungen einsetzbar und in im wesentlichen aufrechter Position fixierbar sind. Die Vertiefungen weisen zu diesem Zweck eine Durchtrittsöffnung auf, durch die ein ein Gewicht tragender Sicherungsfaden hindurchgeführt ist. Der Sicherungsfaden ist an dem Ring befestigt, so daß der Ring selbstätig nach unten in die Vertiefung hineingezogen und dort gehalten ist. Die Vertiefungen sind hinsichtlich Breite und Länge so bemessen, daß sie auch Ringe großen Durchmessers und großer Breite aufnehmen können. Nachteilig ist in diesem Zusammenhang, daß bei der Präsentation von Kollektionen unterschiedlicher Ringe solche mit vergleichsweise geringer Breite oder kleinem Durchmesser in der Ausnehmung mit radialem und seitlichem Spiel eingesetzt und damit nicht exakt in Richtung der Längsachse positioniert sind. Die Folge ist ein wenig ästhetisches Gesamterscheinungsbild.

Der Erfindung lag deshalb das Problem zugrunde, ein Ring-Display der eingangs genannten Art derart weiterzuentwickeln, daß es die geschilderten Nachteile nicht mehr aufweist. Insbesondere soll eine ästhetisch ansprechende Präsentation von Ringen ermöglicht werden, bei der die Ringe weiterhin unmittelbar zugänglich sind und zum Zwecke des näheren Betrachtens und Anprobierens weiterhin problemlos von der Präsentationsplatte abgehoben werden können, zugleich aber gegen den Diebstahl weitgehend gesichert sind.

Gelöst wird dieses Problem mit einem Ring-Display, das die Merkmale des Anspruchs 1 aufweist. Vorteilhafte Ausgestaltungsformen der Erfindung sind durch die Merkmale der Unteransprüche beschrieben.

Die Erfindung basiert auf der Idee, die Vertiefungen als tricherförmige Aufnahmemulden auszubilden, die in Draufsicht oval oder in Form einer konvexen Linse im Längsschnitt gestaltet sind. Auf diese Weise werden die Ringe selbsttätig in die Richtung der Längsachse gezogen und ausgerichtet. Im Falle, daß der Grundriß nach Art des Längsschnitts einer konvexen Linse gestaltet ist, ergibt sich eine spitzwinklige Führungsnut für den Ring. Das exakte Ausrichten der Ringe auf der Präsentationsplatte ermöglicht ein äußerst ästhetisches Gesamtbild.

Die Aufnahmemulden können matrixartig auf der Präsentationsplatte verteilt angeordnet sein, so daß sich ein völlig ebenmäßiges Gesamterscheinungsbild erzielen läßt. Auch können durch eine entsprechende Beschriftung der Längs- und Querreihen die Positionen der einzelnen Ringe exakt beschrieben werden.

Besonders vorteilhaft ist es, wenn unterhalb der Aufnahmemulden Führungsschächte für die Gewichte angeordnet sind, so daß jedes der Gewichte für sich beim Abheben eines Rings in dem ihn umgebenden Führungsschacht bewegt werden kann. Dies ermöglicht einen problemlosen Transport des Displays mit eingesetzten Ringen, da ein gegenseitiges Verhaken der an den Sicherungsfäden pendelnden Gewichte verhindert wird. Auch können auf diese Weise die Aufnahmemulden relativ dicht aneinanderliegend angebracht werden, ohne daß die beim Herausheben oder Zurückgleitenlassen eines Rings sich einstellende Pendelbewegung des Gewichts benachbart verlaufende Fäden und/oder Gewichte berührt.

Derartige Führungsschächte lassen sich besonders einfach durch die mehrfache und jeweils zueinander versetzte Aneinanderreihung von Profilabschnitten realisieren, die einen mäanderförmigen Querschnittsverlauf besitzen. Derartige Profile mit mäanderförmigem Querschnitt sind beispielsweise als Tiefziehteile kostengünstig herzustellen und lassen sich leicht bearbeiten. Insbesondere sind sie an schräg verlaufend anzubringende Präsentationsplatten anpaßbar, wie dies bei pultförmigen Anordnungen erforderlich ist. Für eine einwandfreie Funktion ist es nämlich erforderlich, daß die Führungsschächte exakt senkrecht verlaufend angeordnet sind, damit die darin geführten Gewichte ohne seitliche Berührung darin auf- und abbewegt werden können.

Weitere bevorzugte Ausführungsformen sind auf die Verbesserung der Sicherheit gegen Diebstahl gerichtet. Als einfachste Maßnahme kann es ausreichend sein, den Sicherungsfaden aus einem hochfesten Material herzustellen, so daß er mit einfachen Mitteln, wie z.B. Taschenmessern, nicht durchtrennt werden kann. Um darüber hinaus ein unbefugtes Öffnen der Knüpfstelle im Fadenverlauf zu verhindern, ist vorteilhafterweise das Gewicht mit einer Durchgangsbohrung ausgestattet, so daß der Sicherungsfaden doppelläufig die Durchgangsöffnung der Aufnahmemulde durchsetzt und den Ring umfassen kann, wobei die Verknüpfungsstelle beider Fadenenden im Bereich der Durchgangsbohrung, d.h. am Gewicht, und damit von oben her unzugänglich, fixiert werden kann.

Bei höheren Ansprüchen an die Sicherheit gegen Diebstahl kann gemäß einer bevorzugten Ausführungsvariante unterhalb der Präsentationsplatte, insbesondere unterhalb der Führungsschächte, ein trichterförmiger Auffangbehälter angebracht sein, der an seiner tiefsten Stelle einen Signalgeber trägt. Im Falle des Durchtrennens des Sicherungsfadens fällt das Gewicht nach unten und trifft dabei auf den Signalgeber, der ein Alarmsignal auslöst, so daß ein Diebstahlsversuch sofort bemerkt wird.

Zur Verbesserung der Zugänglichkeit, insbesondere zum Zwecke der Bestückung des Ring-Displays, ist der Auffangbehälter nach Art einer Schublade gestaltet und somit herausziehbar. Alternativ und/oder zusätzlich kann die Präsentationsplatte schwenkbar gelagert sein, so daß sie nach Art eines Deckels aufgeklappt werden kann.

Die Erfindung wird näher anhand des in den Figuren schematisch dargestellten Ausführungsbeispiels erläutert. Es zeigen
- Figur 1 -: Ausschnitt des Ring-Displays in perspektivischer Ansicht,
- Figur 2 -: Ring-Display, integriert in ein freistehendes Pult, in verschiedenen Ansichten und
- Figur 3 -: Ring-Display mit Führungsschächten.

In Figur 1 ist ein Ausschnitt eines Ring-Displays dargestellt. Es zeigt einen einzelnen Ring 100, der in eine Präsentationsplatte 10 eingesetzt wird. Die Präsentationsplatte 10 besitzt zu diesem Zweck eine Aufnahmemulde 12, die im Tiefziehverfahren in der Präsentationsplatte 10 angeformt ist. Sie erstreckt sich, ausgehend von der Oberfläche der Präsentationsplatte 10 trichterförmig nach unten, wobei die sich hierdurch ergebende Aufnahmeöffnung 13 von oben betrachtet die Form einer konvexen Linse im Längsschnitt besitzt. An der tiefsten Stelle der Aufnahmemulde 12 ist eine Durchtrittsöffnung 14 für einen Sicherungsfaden 40 angebracht.

Der Sicherungsfaden 40 ist um den Ring 100 herumgeführt, so daß der Ring 100 aus der hierdurch gebildeten Schlaufe nicht herausgleiten kann. Unterhalb der Aufnahmemulde 12 ist der Sicherungsfaden 40 durch ein Gewicht 30 hindurchgeführt, das zu diesem Zweck eine Durchgangsbohrung 32 besitzt. Die beiden Enden des Sicherungsfadens 40 sind in hier nicht dargestellter Art und Weise miteinander verknotet und am Gewicht 30 mit einem Klebepunkt fixiert. Das Gewicht 30 ist hinsichtlich seiner Abmessungen so gewählt, daß es auf keinen Fall durch die Durchtrittsöffnung 14 der Aufnahmemulde 12 hindurchgezogen werden kann. Der Ring 100 kann deshalb soweit aus der Aufnahmemulde 12 herausgehoben werden, bis das Gewicht 30 von unten zur Anlage an die Aufnahmemulde 12 gelangt. Die Länge des Sicherungsfadens 40 bestimmt demnach den Betrag, um den der Ring 100 herausgehoben werden kann. Im vorliegenden Ausführungsbeispiel beträgt diese Länge zwischen 100 mm und 200 mm, ein Betrag, der sich in der Praxis bewährt hat. Dieser ist ausreichend, um den Ring 100 anprobieren zu können.

Beim Absetzen des Rings 100 kann dieser an sich ohne weitere Führung losgelassen werden, so daß er infolge des Gewichts 30 in die Aufnahmemulde 12 zurückgleiten kann. Hierbei wird der Ring 100 in aller Regel verkantet und in verdrehter Winkelstellung in die Aufnahmemulde 12 hineingezogen. Infolge der speziellen Formgebung (Linsenform) wird der Ring 100 in die Richtung der Längsachse 15 gedreht und damit exakt ausgerichtet. Gleichzeitig wird er aufgerichtet, so daß er eine in Bezug auf die Präsentationsplatte 10 im wesentlichen senkrechte Position einnimmt. Der Ring 100 hat in seiner Endstellung an zwei Umfangspositionen X, Y Berührung mit der Aufnahmemulde 12 und ist damit fixiert. Nach oben hin überragt der Ring 100 die Präsentationsplatte 10, so daß er gut sichtbar ist und leicht ergriffen werden kann.

In Figur 2 ist die Präsentationsplatte 10 in ein freistehendes Pult 50 integriert. Die Präsentationsplatte 10 verläuft leicht schrägt geneigt, so daß sich ein ergonomisch günstiger Betrachtungswinkel ergibt.

Auf der Präsenationsplatte 10 sind matrixartig eine Vielzahl von Aufnahmemulden 12 angebracht, die in Übereinstimmung mit der vorstehend beschriebenen Konfiguration sind. Die Aufnahmemulden 12 sind exakt neben- und untereinander angeformt. Durch die vorstehend beschriebene Linsenform der Aufnahmemulden 12 sind nebeneinander angeordnete Ringe 100 exakt in einer Linie ausgerichtet und vermitteln einen ästhetischen Gesamteindruck. Diese präzise Ausrichtung wird selbst tätig erreicht, ohne daß es irgendwelcher zusätzlicher Eingriffe durch das Bedienpersonal bedarf.

In der in Figur 2 links dargestellten Teilansicht, die eine Schnittdarstellung ist, sind die Gewichte 30 nicht geführt, so daß die Gefahr besteht, daß sie infolge der relativ dichten Anordnung miteinander verhaken und damit die Funktion des selbsttätigen Ausrichtens beeinträchtigt ist.

Es sind deshalb die in Figur 3 dargestellten Führungsschächte 20 vorgesehen, die aus einer mehrfachen und jeweils zueinander versetzten Aneinanderreihung von Profilabschnitten 22 gebildet werden. Die profilabschnitte 22 besitzen einen mäanderförmigen Querschnitt, so daß sie sich an den Stoßkanten miteinander verbinden lassen und gleichzeitig durch die hierdurch gebildeten Hohlräume 20 die Führungsschächte ergeben. Ein derartiges Profil ist beispielsweise durch Tiefziehen kostengünstig herstellbar, auch ist das Verbinden der einzelnen Profilabschnitte 22 untereinander durch gängige Verbindungstechniken, wie z.B. durch Kleben, problemlos durchführbar. Ein weiterer Vorteil liegt darin, daß im Gegensatz zu anderen Lösungen, wie z.B. einzeln anzubringenden Röhren oder dergleichen, eine einfache Anpassung an einen etwaig geneigten Verlauf der Präsentationsplatte 10 zu bewerkstelligen ist. So wird ein einzelner Profilabschnitt 22 schräg geschnitten, so daß die Führungsschächte 20 vertikal verlaufen und damit die Bewegung der eingesetzten Gewichte 30 nicht behindern.

In Figur 2 ist weiterhin eine zusätzliche Sicherung gegen Diebstahl vorgesehen. Im Inneren des Pults 50 ist unterhalb der Gewichte 30 (und damit unterhalb der dort nicht dargestellten Führungsschächte 20) ein Auffangbehälter 60 in Trichterform angeordnet. An der tiefsten Stelle des Auffangbehälters 60 ist ein Signalgeber 62 angebracht, der einen Alarm auslöst, sofern eines der Gewichte 30 nach unten in den Auffangbehälter 60 fällt und infolge dessen Formgebung zum Signalgeber 62 hingeleitet wird. Der Auffangbehälter 60 kann nach Art einer Schublade aus dem Pult 50 herausgezogen werden, so daß das Ring-Display von unten zugänglich ist.

Das erfindungsgemäße Ring-Display kann in vergleichbarer Weise auch anderweitig integriert werden, beispielsweise in Verkaufstische, wobei in einem derartigen Fall die Präsentationsplatte 10 schwenkbar gelagert ist, so daß sie nach Art eines Deckels geöffnet werden kann, um die erforderliche Zugänglichkeit von hinten zu ermöglichen.

Weitere Aufbauvarianten sind ohne weiteres möglich und lassen sich ohne erfinderisches Zutun aus dem vorstehend beschriebenen Ausführungsbeispiel ableiten.

### BEZUGSZEICHENLISTE

- 10: Präsentationsplatte
- 12: Aufnahmemulde
- 13: Aufnahmeöffnung
- 14: Durchtrittsöffnung
- 15: Längsachse
- 20: Führungsschächte
- 22: Profilabschnitt
- 30: Gewicht
- 32: Durchgangsbohrung
- 40: Sicherungsfaden
- 50: Pult
- 60: Auffangbehälter
- 62: Signalgeber
- 100: Ring
- X: Umfangsposition
- Y: Umfangsposiiton

## Patentansprüche

1. Präsentationshilfsmittel für Ringe oder dergleichen (Ring-Display) mit einer im Wesentlichen horizontal oder leicht schräg geneigt verlaufend angeordneten Präsentationsplatte (10), in die eine Vielzahl von Ringen (100) in langgestreckten Vertiefungen (12) einsetzbar und in im wesentlichen aufrechter Position dadurch fixierbar sind, daß die Vertiefungen (12) jeweils an der tiefsten Stelle eine Durchtrittsöffnung (14) aufweisen, durch die ein Gewicht (30) tragender Sicherungsfaden (40) hindurchgeführt ist, welcher an dem Ring (100) befestigt ist, so daß der Ring (100) selbsttätig nach unten in die Vertiefung (12) hineingezogen und gehalten ist, dadurch gekennzeichnet, daß die Vertiefungen (12) als trichterförmige Aufnahmemulden ausgebildet sind, die in Draufsicht oval oder in Form einer konvexen Linse im Längsschnitt gestaltet sind, so daß die Ringe (100) in Längsrichtung ausgerichtet sind.

2. Ring-Display nach Anspruch 1, dadurch gekennzeichnet, daß die Aufnahmemulden (12) matrixartig auf der Präsentationsplatte (10) angeordnet sind.

3. Ring-Display nach Anspruch 1 oder 2, dadurch gekennzeichnet, daß unterhalb der Aufnahmemulden (12) Führungsschächte (20) für die Gewichte (30) angeordnet sind.

4. Ring-Display nach Anspruch 3, dadurch gekennzeichnet, daß die Führungsschächte (20) durch eine mehrfache und jeweils zueinander versetzte Aneinanderreihung von Profilabschnitten (22) mit mäanderförmigem Querschnitt gebildet sind.

5. Ring-Display nach einem der vorherstehenden Ansprüche, dadurch gekennzeichnet, daß die Präsentationsplatte (10) integraler Bestandteil eines freistehenden Pults (50) ist.

6. Ring-Display nach einem der vorherstehenden Ansprüche, dadurch gekennzeichnet, daß unterhalb der Präsentationsplatte (10) bzw. der Führungsschächte (20) ein Auffangbehälter (60) nach Art eines Trichters angebracht ist, der an seiner tiefsten Stelle einen Signalgeber (62) trägt, der dazu bestimmt ist, beim Auftreffen eines Gewichts (30) ein Alarmsignal auszulösen.

7. Ring-Display nach Anspruch 6, dadurch gekennzeichnet, daß der Auffangbehälter (60) nach Art einer Schublade herausziehbar gestaltet ist.

8. Ring-Display nach einem der Ansprüche 1 bis 6, dadurch gekennzeichnet, daß die Präsentationsplatte (10) schwenkbar nach Art eines Deckels gestaltet ist.

9. Ring-Display nach einem der vorstehenden Ansprüche, dadurch gekennzeichnet, daß der Sicherungsfaden (40) aus einem hochfesten Material besteht.

10. Ring-Display nach einem der vorstehenden Ansprüche, dadurch gekennzeichnet, daß das Gewicht (30) eine Durchgangsbohrung (32) zum Hindurchführen des Sicherungssfadens (40) aufweist.

## Claims

1. Presentation aids for rings or similar items (ring display) with a presentation surface (10) which is essentially horizontal or arranged to run at a slightly inclined oblique angle, into which a large number of rings (100) can be inserted in longitudinally extended depressions (12), and can be fixed in an essentially upright position by virtue of the fact that the depressions (12) feature in each case, at the lowest point, a passage aperture (14), through which a securing thread (40) bearing a weight (30) is introduced, which is secured to the ring (100) in such a way that the ring (100) is automatically drawn downwards into the depression (12) and retained in position, characterised in that the depressions (12) are formed as hopper-shaped accommodation troughs, which in plan view form an oval shape or the form of a convex lens in longitudinal section, with the result that the rings (100) are aligned in the longitudinal direction.

2. Ring display according to Claim 1, characterised in that the accommodation troughs (12) are arranged in the form of a matrix on the presentation surface (10).

3. Ring display according to Claims 1 or 2, characterised in that guide shafts (20) for the weights (30) are arranged beneath the accommodation troughs (12).

4. Ring display according to Claim 3, characterised in that the guide shafts (20) are formed by a multiple row arrangement, offset in relation to one another, of profile sections (22), with meander-shaped cross-sections.

5. Ring display according to one of the preceding Claims, characterised in that the presentation surface (10) is an integral part of a free-standing console (50).

6. Ring display according to one of the preceding Claims, characterised in that, beneath the presentation surface (10) and the guide shafts (20) respectively, a catchment container (60) is arranged in the manner of a hopper, which, at its lowest point, carries a signal generator (62), which is intended to issue an alarm in the event of a weight (30) coming in contact with it.

7. Ring display according to Claim 6, characterised in that the catchment container (60) is designed in the manner of a drawer which can be drawn out.

8. Ring display according to one of Claims 1 to 6, characterised in that the presentation surface (10) is designed to pivot in the manner of a lid.

9. Ring display according to one of the preceding Claims, characterised in that the securing thread (40) is made of a high-strength material.

10. Ring display according to one of the preceding Claims, characterised in that the weight (30) features a drill hole (32) passing through it, for the introduction of the securing thread (40).

## Revendications

1. Accessoire de présentation pour bagues ou similaires (présentoir pour bagues), avec une plaque de présentation (10) disposée essentiellement à l'horizontale ou s'étendant sous une légère inclinaison, dans laquelle une pluralité de bagues (100) peuvent être insérées dans des renfoncements (12) allongés et immobilisées dans une position essentiellement dressée par le fait que les renfoncements (12) sont traversés, chacun en leur emplacement le plus profond, par une ouverture de passage (14) par laquelle un fil de protection (40) portant un poids (30) est passé et est fixé à la bague (100) de telle sorte que la bague (100) soit attirée automatiquement vers le bas dans le renfoncement (12) et y soit immobilisée, caractérisé en ce que les renfoncements (12) sont configurés en forme de cuvettes de réception en entonnoir qui, vues en plan, sont de forme ovale ou en forme de lentille convexe en coupe transversale, de sorte que les bagues (100) sont orientées dans le sens de la longueur.

2. Présentoir pour bagues selon la revendication 1, caractérisé en ce que les cuvettes de réception (12) sont disposées en forme de matrice sur la plaque de présentation (10).

3. Présentoir pour bagues selon la revendication 1 ou 2, caractérisé en ce qu'en dessous des cuvettes de réception (12) sont disposés des puits de guidage (20) pour les poids (30).

4. Présentoir pour bagues selon la revendication 3, caractérisé en ce que les puits de guidage (20) sont formés par une série de plusieurs tronçons de profilés (22) décalés l'un par rapport à l'autre et présentant une section transversale en forme de méandres.

5. Présentoir pour bagues selon l'une des revendications précédentes, caractérisé en ce que la plaque de présentation (10) fait partie intégrante d'un pupitre (50) libre.

6. Présentoir pour bagues selon l'une des revendications précédentes, caractérisé en ce qu'en dessous de la plaque de présentation (10) ou des puits de guidage (20) est installé un récipient récepteur (60) en forme d'entonnoir, qui porte en son emplacement le plus profond un émetteur de signaux (62) destiné à déclencher un signal d'alarme lors du contact avec un poids (30).

7. Présentoir pour bagues selon la revendication 6, caractérisé en ce que le récipient récepteur (60) est configuré à la manière d'un tiroir qui peut être sorti.

8. Présentoir pour bagues selon l'une des revendications 1 à 6, caractérisé en ce que la plaque de présentation (10) est configurée de manière à pouvoir pivoter à la manière d'un couvercle.

9. Présentoir pour bagues selon l'une des revendications précédentes, caractérisé en ce que le fil de protection (40) est constitué d'un matériau très résistant.

10. Présentoir pour bagues selon l'une des revendications précédentes, caractérisé en ce que le poids (30) est traversé par un alésage (32) servant à passer le fil de protection (40).
